# FASCICULE DE BREVET EUROPEEN

(11) **EP 4 107 450 B1**
(45) Date de publication et mention de la délivrance du brevet: **03.04.2024**
(21) Numéro de dépôt: 21702045.2
(22) Date de dépôt: 03.02.2021
(51) Int. Cl.: F25B 9/12, F25B 9/10, F25B 9/14, F25D 19/00

(54) **DISPOSITIF ET PROCÉDÉ DE RÉFRIGÉRATION À DILUTION**
VERDÜNNUNGSKÜHLVORRICHTUNG UND VERFAHREN
DILUTION REFRIGERATION DEVICE AND METHOD

(30) Priorité: 21.02.2020 FR 2001727
(43) Date de publication de la demande: 28.12.2022
(73) Titulaire: L'Air Liquide, Société Anonyme pour l'Etude et l'Exploitation des Procédés Georges Claude, 75007 Paris (FR)
(72) Inventeur: CRISPEL, Simon, 38360 Sassenage (FR); RAVEX, Alain, 38240 Meylan (FR)
(74) Mandataire: Air Liquide
(86) Numéro de dépôt international: PCT/EP2021/052495
(87) Numéro de publication internationale: WO 2021/165042

(56) Documents cités:
- JP-A- 2001 304 709
- JP-A- 2004 257 719
- JP-A- 2007 333 273
- US-A- 4 672 823

## Description

L'invention concerne un dispositif et un procédé de réfrigération à dilution.

L'invention concerne plus particulièrement un dispositif de réfrigération à dilution pour l'obtention de très basses températures, notamment dans la gamme comprise entre le milliKelvin et la centaine de milliKelvin, comprenant un circuit de travail en boucle contenant un fluide de cycle comprenant un mélange d'hélium d'isotope 3 et d'hélium d'isotope 4, le circuit de travail comprenant, disposés en série et reliés fluidiquement via un premier ensemble de conduites, une chambre de mélange, un bouilleur et un organe de transfert, le premier ensemble de conduites étant configuré pour transférer du fluide de cycle d'une sortie de la chambre de mélange à une entrée du bouilleur et d'une sortie du bouilleur à une entrée de l'organe de transfert, le circuit de travail comprenant un deuxième ensemble de conduite reliant une sortie de l'organe de transfert à une entrée de la chambre de mélange, le circuit de travail comprenant au moins une première portion d'échange de chaleur entre au moins une partie du premier ensemble de conduite et le deuxième ensemble de conduite, la première portion d'échange de chaleur étant située entre le bouilleur et la chambre de mélange, le dispositif comprenant en outre au moins un organe de refroidissement en échange thermique avec le circuit de travail et configuré pour transférer des frigories au fluide de cycle. L'invention concerne en particulier un dispositif et procédé de réfrigération cryogénique de forte puissance à basse ou très basse température (c'est-à-dire potentiellement jusque dans la gamme de température du milliKelvin à la centaine de milliKelvin) .

L'utilisation de la réfrigération à des températures inférieures à la centaine de milliKelvin concerne essentiellement les applications pour l'étude de la matière et des phénomènes quantiques, pour la réalisation de détecteurs de rayonnement électromagnétique.

Les phénomènes quantiques donnent lieu à des développements théoriques et technologiques susceptibles de les mettre en oeuvre pour effectuer des opérations (« quantum computing ») pour le développement de supercalculateurs (effectuant par exemple un milliard de milliards de calculs chaque seconde) en manipulant des « qubits » supraconducteurs à des températures proches du milliKelvin ou à base de silicium à quelques centaines de milliKelvin.

Généralement, ces applications utilisent des réfrigérateurs à dilution pour les besoins de refroidissement qui leur permettent de manipuler une centaine de qubits et intégrer les centaines de liaisons filaires ou coaxiales (environ 4 par qubit) nécessaires pour les contrôler et lire leur état.

Ainsi, le moyen traditionnel d'obtenir de la puissance de réfrigération à des températures de l'ordre du milliKelvin à la centaine de milliKelvin est le réfrigérateur à dilution d'hélium3 dans l'hélium4.

D'autres technologies offrent des puissances froides de 8 à 30 microWatt à 20mK ou 250 à 1000 microWatt à 100mK.

Pour manipuler à terme dizaines de milliers jusqu'à des millions de qubits dans un ordinateur quantique « exascale », les solutions de réfrigération existantes ne sont plus adaptées.

JP 2001 304709 A divulgue un dispositif de réfrigération à dilution selon le préambule de la revendication 1.

Un but de la présente invention est de pallier tout ou partie des inconvénients de l'art antérieur relevés ci-dessus.

A cette fin, le dispositif selon l'invention, par ailleurs conforme à la définition générique qu'en donne le préambule ci-dessus, est essentiellement caractérisé en ce qu'il comprend au moins un organe de pompage cryogénique situé dans le circuit de travail entre le bouilleur et l'organe de transfert.

Un dispositif de réfrigération à dilution et son procédé selon l'invention sont définis dans les revendications 1 et 20, respectivement.

Par ailleurs, des modes de réalisation de l'invention peuvent comporter l'une ou plusieurs des caractéristiques suivantes :
- l'organe transfert comprend un compresseur du fluide de cycle,
- l'organe transfert comprend un échangeur de chaleur,
- le au moins un organe de pompage cryogénique est situé dans le premier ensemble de conduites du circuit de travail, en configuration de fonctionnement du dispositif de réfrigération, le fluide de cycle y étant admis à une température cryogénique, notamment comprise entre 0,5K et 80K,
- le au moins un organe de pompage cryogénique est configuré pour pomper le fluide du cycle ayant une pression d'admission comprise entre 0,01mbar et 100mbar,
- le dispositif comporte une seconde portion d'échange de chaleur entre au moins une partie du premier ensemble de conduite et le deuxième ensemble de conduite et située entre le bouilleur et l'organe de transfert, le au moins un organe de pompage cryogénique étant situé entre la seconde portion d'échange de chaleur et le bouilleur et/ou entre la seconde portion d'échange de chaleur et l'organe de transfert,
- le au moins un organe de refroidissement comporte un appareil de refroidissement en échange de chaleur avec le deuxième ensemble de conduite entre l'organe de transfert et l'organe de mélange, l'organe de refroidissement étant configuré pour refroidir le fluide de cycle du dispositif de réfrigération à dilution,
- le dispositif comporte une portion d'échange de chaleur entre le second ensemble de conduite et le bouilleur,
- le au moins un organe de refroidissement comprend un réfrigérateur cryogénique comprenant un circuit de travail formant une boucle et contenant un fluide de travail comprenant de l'hélium, le circuit de travail formant un cycle comprenant en série: un mécanisme de compression du fluide de travail, un mécanisme de refroidissement du fluide de travail, un mécanisme de détente du fluide de travail et un mécanisme de réchauffement du fluide de travail, le réfrigérateur comprenant au moins une portion d'échange de chaleur entre le fluide de travail détendu dans le mécanisme de détente et au moins une partie du fluide de cycle du dispositif de réfrigération à dilution,
- le réfrigérateur cryogénique comprend au moins une cuve de stockage de gaz de travail liquéfié en aval du mécanisme de de détente du fluide de travail, le réfrigérateur étant configuré pour liquéfier du fluide de travail dans ladite cuve, la au moins une portion d'échange de chaleur entre le fluide de travail détendu et au moins une partie du fluide de cycle du dispositif de réfrigération à dilution comprend un échange thermique entre le fluide de travail liquéfié situé dans la au moins une cuve et le fluide de cycle du dispositif de réfrigération à dilution,
- le réfrigérateur cryogénique comprend au moins deux cuves de stockage de gaz de travail liquéfié situées à des emplacements distincts du circuit de travail, le réfrigérateur étant configuré pour liquéfier du fluide de cycle dans lesdites cuves à des températures respectives distinctes, les fluides de travail liquéfiés situés dans lesdites cuves étant mis en échange thermique avec le fluide de cycle du dispositif de réfrigération à dilution à des emplacements distincts respectifs du circuit de travail du dispositif de réfrigération à dilution,
- le circuit de travail comprend plusieurs boucles de dilution comportant chacune une chambre de mélange et un bouilleur respectifs, c'est-à-dire que le circuit de travail du fluide de cycle comprend plusieurs premiers ensembles de conduites distincts et plusieurs deuxièmes ensembles de conduite distincts,
- au moins une partie des plusieurs boucles de dilution comprennent un organe de transfert commun, c'est-à-dire que le fluide de cycle circulant dans plusieurs boucles de dilution transite dans un même organe de transfert mutualisé, les premiers ensembles de conduites et deuxièmes ensembles de conduite correspondantes étant raccordées en parallèle à l'organe de transfert commun,
- au moins une partie des plusieurs boucles de dilution comprennent un organe de pompage commun, c'est-à-dire que le fluide de cycle circulant dans plusieurs boucles de dilution transite dans un même organe de pompage mutualisé, les premiers ensembles de conduites et/ou les deuxièmes ensembles de conduite correspondantes étant raccordées en parallèle audit organe de pompage commun,
- au moins une partie des plusieurs boucles de dilution comprennent chacune un organe de pompage distinct respectif,
- le au moins un organe de refroidissement comporte un appareil de refroidissement commun pour refroidir au moins une partie des plusieurs boucles de dilution distinctes,
- l'appareil de refroidissement commun comprend un réfrigérateur cryogénique comprenant un circuit de travail formant une boucle et contenant un fluide de travail contenant de l'hélium, le circuit de travail formant un cycle comprenant en série: un mécanisme de compression du fluide de travail, un mécanisme de refroidissement du fluide de travail, un mécanisme de détente du fluide de travail et un mécanisme de réchauffement du fluide de travail, le réfrigérateur comprenant au moins une portion d'échange de chaleur entre le fluide de travail détendu dans le mécanisme de détente et au moins une partie du fluide de cycle des plusieurs boucles de dilution distinctes du dispositif de réfrigération à dilution,
- le réfrigérateur cryogénique formant l'appareil de refroidissement commun comprend au moins une cuve de stockage de gaz de travail liquéfié en aval du mécanisme de détente du fluide de travail, le réfrigérateur étant configuré pour liquéfier du fluide de travail dans ladite au moins une cuve, le dispositif de réfrigération comprenant une conduite de transfert reliant ladite au moins une cuve de stockage à au moins une portion d'au moins une partie des plusieurs boucles de dilution distinctes du dispositif de réfrigération à dilution pour assurer un échange thermique entre le fluide de travail et le fluide de cycle dans chacune desdites boucles de dilution du dispositif de réfrigération à dilution,
- le réfrigérateur cryogénique formant le au moins un organe de refroidissement commun comprend au moins deux cuves de stockage de gaz de travail liquéfié situées à des emplacements distincts du circuit de travail, le réfrigérateur étant configuré pour liquéfier du fluide de cycle dans lesdites cuves à des températures respectives distinctes, et en ce que le dispositif de réfrigération comporte un ensemble de conduites de transfert reliant les cuves de stockage à respectivement des portions distinctes d'au moins une partie des plusieurs boucles de dilution du dispositif de réfrigération à dilution, pour assurer des échanges thermiques entre le fluide de travail et le fluide de cycle dans lesdites boucles de dilution du dispositif de réfrigération à dilution.

L'invention peut concerner également tout dispositif ou procédé alternatif comprenant toute combinaison des caractéristiques ci-dessus ou ci-dessous dans le cadre des revendications.

D'autres particularités et avantages apparaîtront à la lecture de la description ci-après, faite en référence aux figures dans lesquelles :
[Fig. 1] représente une vue schématique et partielle illustrant un premier exemple de structure et de fonctionnement d'un dispositif de réfrigération selon l'invention,
[Fig. 2] représente une vue schématique et partielle illustrant un second exemple de structure et de fonctionnement d'un dispositif de réfrigération selon l'invention,
[Fig. 3] représente une vue schématique et partielle illustrant un troisième exemple de structure et de fonctionnement d'un dispositif de réfrigération selon l'invention,
[Fig. 4] représente une vue schématique et partielle illustrant un quatrième exemple de structure et de fonctionnement d'un dispositif de réfrigération selon l'invention,
[Fig. 5] représente une vue schématique et partielle illustrant un cinquième exemple de structure et de fonctionnement d'un dispositif de réfrigération selon l'invention,
[Fig. 6] représente une vue schématique et partielle illustrant un détail d'un sixième exemple de structure et de fonctionnement d'un dispositif de réfrigération selon l'invention,
[Fig. 7] représente une vue schématique et partielle illustrant un autre détail du sixième exemple de structure et de fonctionnement d'un dispositif de réfrigération selon l'invention,
[Fig. 8] représente une autre vue simplifiée du quatrième exemple de structure et de fonctionnement d'un dispositif de réfrigération selon l'invention,
[Fig. 9] représente une autre vue simplifiée du cinquième exemple de structure et de fonctionnement d'un dispositif de réfrigération selon l'invention.

Le dispositif 1 de réfrigération à dilution représenté à la [Fig. 1] comprenant un circuit 20 de travail en boucle contenant un fluide de cycle comprenant un mélange d'hélium d'isotope 3 (« 3He » ou « hélium 3 ») et d'hélium d'isotope 4 (« 4He » ou « hélium 4 »). Ce circuit 20 de travail comprend, disposés en série et reliés fluidiquement via un premier ensemble de conduites 2, 4, une chambre 3 de mélange, un bouilleur 5 et un organe 6 de transfert.

Le premier ensemble de conduites 2, 4 est configuré pour transférer du fluide de cycle d'une sortie de la chambre 3 de mélange à une entrée du bouilleur 5 et d'une sortie du bouilleur 5 à une entrée de l'organe 6 de transfert.

Le circuit 20 de travail comprend un deuxième ensemble de conduite 7 reliant une sortie de l'organe 6 de transfert à une entrée de la chambre de mélange 3.

Le bouilleur 5 (ou évaporateur) assure classiquement une séparation de phase entre l'hélium 3 et l'hélium 4 (le bain, qui contient par exemple 1% en mole d'hélium 3 est par exemple à une température comprise entre 0,7 et 1K). Le bouilleur 5 alimente l'organe 6 de transfert en hélium 3 via le premier ensemble 4 de conduite.

Dans la chambre 3 de mélange la température peut être de l'ordre par exemple de 5 à 300mK et notamment entre 5 et 150mK. L'hélium 3 liquide concentré renvoyé par l'organe 6 de transfert dans la chambre 3 de mélange peut être localisé en partie supérieure ce cette chambre 3, au-dessus d'une phase liquide diluée (contenant par exemple 6 à 7 % d'hélium 3). Une extrémité du premier ensemble de conduite 7 débouche par exemple dans cette phase concentrée supérieure.

Dans la chambre 3 de mélange, la phase concentrée en hélium 3 injectée se dilue dans la phase diluée, c'est ce processus de dilution endothermique qui produit la puissance frigorifique à la température de la chambre 3 de mélange.

Le froid produit peut être utilisé pour refroidir un utilisateur (symbolisé par la référence 24 à la [Fig. 1]).

Le circuit 20 de travail comprend au moins une première portion 9 d'échange de chaleur entre au moins une partie du premier ensemble de conduite 2, 4 et le deuxième ensemble de conduite 7. La première portion 9 d'échange de chaleur est située entre le bouilleur 5 et la chambre 3 de mélange.

Cette portion 9 d'échange de chaleur utilise par exemple au moins un échangeur de chaleur à contre-courant qui permet de pré-refroidir la phase concentrée en Hélium3 réinjectée dans la boîte 3 à mélange par la phase diluée en hélium3 qui remonte de cette boîte 3 à mélange vers le bouilleur 5.

L'efficacité des échangeurs 9 de chaleur contre-courant entre phases diluée et phase concentrée est le point critique de ces réfrigérateurs à dilution. Les résistances thermiques dites de Kapitza qui apparaissent à très basses températures entre l'hélium et les matériaux solides et s'accroissent comme l'inverse du carré de la température rendent très difficile et critique le dimensionnement de ces échangeurs.

Dans l'exemple de la [Fig. 1], l'organe 6 transfert comprend par exemple un compresseur du fluide de cycle. Par exemple, ce compresseur 6 fonctionne à température ambiante (par exemple en dehors d'une boîte 29 froide qui contient le reste du dispositif). C'est-à-dire que ce compresseur 6 peut être à température non cryogénique en configuration de fonctionnement du dispositif 1 de réfrigération à dilution.

Le dispositif 1 comprend en outre au moins un organe 22 de refroidissement en échange thermique avec le circuit 20 de travail et configuré pour transférer des frigories au fluide de cycle, c'est-à-dire pour refroidir le fluide de cycle.

Par exemple, l'organe 22 de refroidissement comprend un échange thermique avec le circuit 20 de travail (seconde ensemble de conduite 7) pour refroidir le fluide à la sortie de l'organe 6 de transfert (par exemple à 1,3 à 1,4K).

Le circuit 20 de travail comprend en outre un organe 8 de pompage cryogénique situé entre le bouilleur 5 et l'organe 6 de transfert.

De préférence, le dispositif 1 comprend donc au moins une boîte 29 froide isolée thermiquement qui contient tout ou partie des composants froids (cryogéniques du dispositif 1). L'organe 8 de pompage est situé dans la boîte froide 29.

Cet organe 8 de pompage cryogénique fonctionne ainsi de préférence à des températures froides entre la température du bouilleur et la température ambiante (température ambiante exclue).

L'organe 6 de transfert est de préférence situé hors de la boîte froide 29 (par exemple à température ambiante) mais pourrait être également situé dans la boîte froide 29 dans certaines variantes.

Cet organe 8 de pompage cryogénique est configuré pour pomper le fluide par exemple à une température de 1,8K à 4K. Cet organe 8 de pompage comprend par exemple une pompe de type turbo moléculaire, « Holweck », à roue centrifuge ou toute combinaison de ces technologies.

Cet organe 8 de pompage est configuré pour une basse pression (environ 0,1 millibar par exemple) et une température basse (par exemple environ 700/850mK) conformes au fonctionnement du bouilleur 5. Cet organe 8 de pompage cryogénique est de préférence configuré pour pomper de l'hélium3 ayant une pression d'environ 0,1mbar ou moins.

Cette architecture avec un organe 8 de pompage dans la partie froide du circuit 20 permet d'augmenter le débit de fluide de cycle et donc la puissance de froid produite. Cet agencement permet en particulier d'atteindre des puissances froides produites qui ne pourraient pas être atteintes par les systèmes connus (en raison notamment des tailles des compresseurs 6 requis et de l'efficacité attendue).

Cette agencement permet une meilleure efficacité de pompage avec une pompe 8 de taille relativement réduite opérant à froid (par exemple à 4K ou 1,8K) avec une ligne de pompage courte donc sans réduction de la pression d'aspiration par les pertes de charge. Ceci n'est pas possible dans la configuration classique avec uniquement un organe 6 de pompage ou pompe située à température ambiante (des pertes de charge dans la tuyauterie d'aspiration...) .

Dans le mode de réalisation de la [Fig. 2], le dispositif comprend plusieurs échangeurs 9 de chaleur à contre-courant dans le circuit 20 entre la chambre 3 de mélange et le bouilleur 5. De plus, le dispositif 1 comporte une seconde portion 10 d'échange de chaleur entre au moins une partie du premier ensemble de conduite 2, 4 et le deuxième ensemble de conduite 7 et située entre le bouilleur 5 et l'organe 6 de transfert. Cette seconde portion 10 d'échange peut comprendre un échangeur de chaleur à contre-courant entre les deux ensembles de conduites 2, 7. Cet échangeur 10 de chaleur peut être en échange de chaleur avec un organe 12 de refroidissement qui assure ainsi un pré-refroidissement du fluide de cycle (par exemple à une température de l'ordre de 4K).

Une autre (troisième) portion 23 d'échange de chaleur peut être prévue (en plus ou alternativement) entre l'organe 8 de pompage et le bouilleur 5. Cette troisième portion 23 d'échange de chaleur peut être prévue par exemple pour assurer un pré-refroidissement du fluide de cycle (par exemple à une température de l'ordre de 1,8K). La troisième portion 23 d'échange de chaleur peut recevoir du froid d'un organe 22 de refroidissement. Comme illustré, le circuit 20 peut comporter une portion 11 d'échange de chaleur entre le second ensemble de conduite 7 et le bouilleur 5. Cet échange de chaleur peut par exemple amener le fluide de cycle à une température de l'ordre de 0,6 à 1Kpar exemple.

Dans la chambre 3 de mélange le fluide peut atteindre une température inférieure à 20mK par exemple jusqu'à 5mK.

Le fluide dans le bouilleur 5 a par exemple une pression comprise entre 0,05 et 0,1 mbar.

Cette architecture permet un pompage dans la conduite 4, 2 remontant à la température ambiante à une pression plus élevée que dans la configuration des systèmes connus. Cette architecture permet de limiter les problèmes de pertes de charges dans la ligne de pompage jusqu'à l'ambiante et une réduction du débit volumique dans l'organe 6 de compression. Cet organe 8 de pompage assure une compression à froid qui augmente le débit tout en réduisant drastiquement la taille et l'énergie nécessaire pour le pompage (par rapport aux architectures avec compressions à température ambiante).

Cet organe 8 de pompage peut pomper le fluide par exemple avec une pression de refoulement comprise entre 10 et 500mbar notamment 300mbar.

A noter que l'organe 8 de pompage cryogénique peut être situé à n'importe quelle température de cycle 20 entre le bouilleur 5 et l'organe 6 de transfert (cas du compresseur notamment) qui est à température ambiante.

Ceci permet de choisir le cas échant le niveau de température du fluide de cycle qui sera pompé (par exemple en cas de contrainte technologique, de dissipation thermique de la pompe cryogénique...) .

Cet organe 8 de pompage peut le cas échéant être thermalisé (c'est-à-dire mis en froid ou maintenu en froid) par l'organe 22 de refroidissement précité (ou un autre organe de refroidissement 12 du dispositif).

Dans le mode de réalisation de la [Fig. 3], l'organe 6 transfert comprend ou est constitué d'un échangeur 26 de chaleur qui est de préférence également dans la partie froide du dispositif 1. C'est-à-dire que, en sortie de l'organe 8 de pompage cryogénique, le fluide pompé est maintenu en froid avant d'être renvoyé dans le deuxième ensemble 7 de conduite du circuit 20. Cette configuration peut être obtenue après un démarrage du dispositif qui comporte un organe 6 de transfert chaud tel qu'un compresseur comme décrit ci-dessus. C'est à dire que le dispositif est démarré par exemple dans la configuration de la [Fig. 2] puis le compresseur 6 mis hors circuit ou by-passé par un échangeur 6 froid et l'ensemble du dispositif 1 est en froid (dans une boîte froide par exemple).

L'échangeur 26 de l'organe 6 de transfert peut être configuré pour échanger thermiquement avec une source de froid (un organe 22 de refroidissement par exemple) en vue d'un pré-refroidissement, par exemple à une température de 4K.

Dans cette architecture, il n'y a pas de système de compression à température ambiante en sortie de l'organe 8 de pompage cryogénique. Cette boucle intégralement froide est plus simple, moins coûteuse tout en étant efficace.

Le au moins un organe 22, 12 de refroidissement qui est prévu pour refroidir ou pré-refroidir le fluide de cycle comprend de préférence un réfrigérateur (et/ou liquéfacteur) cryogénique.

Un exemple d'association d'un tel réfrigérateur et d'un dispositif de réfrigération à dilution est représenté à la [Fig. 4] (ou plus schématiquement à la [Fig. 8]).

Le réfrigérateur 12 comprenant généralement un circuit 13 de travail formant une boucle et contenant un fluide de travail (comprenant de préférence de l'hélium et éventuellement au moins un autre gaz : hydrogène, azote, argon...) cf. [Fig. 4] .

Le circuit 13 de travail forme un cycle comprenant en série:
- un mécanisme 14 de compression du fluide de travail (un ou plusieurs compresseurs en série et/ou en parallèle),
- un mécanisme 15 de refroidissement du fluide de travail (échangeur(s) de chaleur à contre-courant par exemple),
- un mécanisme de détente du fluide de travail (une ou plusieurs turbines 16 de détente et/ou des vannes 17 de détente de type Joule-Thomson ou autre),
- un mécanisme de réchauffement du fluide de travail (par exemple échangeur(s) à contre-courant pour réchauffer le fluide de travail retournant au mécanisme de compression).

Comme illustré, au moins un compresseur 25 froid peut être prévu dans le circuit avant l'échangeur 15 à contre-courant et avant le retour dans le mécanisme 14 de compression.

De préférence, le gaz de travail est soumis dans le circuit à un cycle thermodynamique de type Claude ou Ericsson inverse.

Le réfrigérateur 12 possède au moins une portion 18, 27 d'échange de chaleur entre le fluide de travail détendu dans le mécanisme 16 de détente et au moins une partie du fluide de cycle du dispositif 1 de réfrigération à dilution, pour refroidir et/ou pré-refroidir.

Le réfrigérateur 12 cryogénique comprend de préférence au moins une cuve 19 de stockage de gaz de travail liquéfié en aval du mécanisme de 16, 17 de détente du fluide de travail. Le réfrigérateur 12 est configuré pour liquéfier du fluide de travail dans la ou les cuves cuve 19.

La ou les portions 18, 27 d'échange de chaleur entre le fluide de travail détendu et au moins une partie du fluide de cycle du dispositif 1 de réfrigération à dilution comprend de préférence un échange thermique entre le fluide de travail liquéfié situé dans la au moins une cuve 19 et le fluide de cycle du dispositif 1 de réfrigération à dilution.

Dans l'exemple non limitatif de la [Fig. 4] ou de la [Fig. 8], le réfrigérateur 12 cryogénique comprend deux cuves 19 de stockage de gaz de travail liquéfié situées à des emplacements distincts du circuit de travail. Ainsi le réfrigérateur 12 est configuré pour liquéfier du fluide de cycle dans lesdites cuves 19 à des températures de cycle respectives distinctes (par exemple, selon le sens de circulation du fluide de travail respectivement de l'hélium liquide à 4K et du liquide à 1,8K). Les fluides de travail liquéfiés situés dans lesdites cuves 19 sont mis en échange thermique avec le fluide de cycle du dispositif de réfrigération à dilution à des emplacements 18, 27 distincts respectifs du circuit de travail du dispositif 1 de réfrigération à dilution.

Dans cette représentation schématique, l'échange thermique entre le fluide liquéfié et le fluide de cycle du dispositif 1 de réfrigération à dilution est symbolisé par une portion d'échange thermique du circuit 20 de travail avec le bain des cuves. Plus précisément, une première portion 27 du deuxième ensemble 7 de conduite (et/ou portion 18 du premier 4 ensemble de conduites) est en échange de chaleur direct avec l'intérieur d'une cuve 19 et une seconde portion 27 du deuxième ensemble 7 de conduite (et/ou portion 18 du premier ensemble 2 de conduite) est en échange de chaleur direct avec l'intérieur de l'autre cuve 19). Comme illustré, toutes les parties froides (cryogéniques) de l'installation peuvent être disposées dans une boîte 29 froide isolée thermiquement et sous vide. C'est-à-dire que seuls l'organe 6 de transfert (compresseur) et le mécanisme 14 de compression, qui sont à une température non cryogénique (par exemple ambiante) sont en dehors de la boîte 29 froide.

Tout ou partie de ce système de refroidissement et/ou pré-refroidissement peut être appliqué au dispositif 1 de réfrigération à dilution du mode de réalisation de la [Fig. 3]. C'est-à-dire que le ou les organes 12, 22 de refroidissement/pré-refroidissement du dispositif de la [Fig. 3] peuvent comprendre ou être constitués du même dispositif de réfrigération de la [Fig. 4] décrit ci-dessus, par exemple un réfrigérateur de pré refroidissement à cycle Claude ayant une puissance froide disponible à 4 à 5 K et 1 à 2K par exemple. C'est-à-dire qu'un liquéfacteur ou réfrigérateur12 peut apporter tout ou partie de la puissance froide au dispositif 1 de réfrigération à dilution de la [Fig. 3] . Dans ce cas, l'organe 6 de transfert froid (échangeur de chaleur froid 26) pourrait être également dans la boîte 29 froide (seul le mécanisme 14 de compression serait disposé en dehors).

Comme représenté aux exemples de la [Fig. 5] (ou plus schématiquement à la [Fig. 9], le dispositif 1 de refroidissement à dilution peut comporter plusieurs boucles de dilution comportant chacune une chambre 3 de mélange et un bouilleur 5 respectifs. Le circuit 20 de travail du fluide de cycle peut ainsi comprendre plusieurs premiers ensembles de conduites 2, 4 distincts et plusieurs deuxièmes ensembles de conduite 7 distincts. C'est-à-dire que la production de froid peut comprendre plusieurs systèmes à dilution qui de préférence partagent au moins une partie des organes constitutifs. Ceci est schématisé notamment à la [Fig. 5] où deux boucles de dilution ont été représentées et deux autres boucles potentielles ont été symbolisées par des pointillés. Les éléments déjà décrits sont désignés par les mêmes références numériques et ne sont explicités en détail une seconde fois. A la [Fig. 9] seules trois boucles de dilution ont été représentées.

Ainsi, au moins une partie des plusieurs boucles de dilution peuvent comprendre un organe 6 de transfert commun (compresseur et/ou échangeur comme décrit précédemment). C'est-à-dire que le fluide de cycle circulant dans plusieurs boucles de dilution transite dans un même organe 6 de transfert mutualisé. Les premiers ensembles de conduites 2, 4 et deuxièmes ensembles de conduite 7 correspondantes peuvent ainsi être raccordées en parallèle à l'organe 6 de transfert commun.

De même, au moins une partie des plusieurs boucles de dilution peuvent comprendre un organe 8 de pompage commun, c'est-à-dire que le fluide de cycle circulant dans plusieurs boucles de dilution transite (est pompé) dans un même organe 8 de pompage mutualisé dans une conduite collectrice commune. Les premiers ensembles de conduites 2, 4 et/ou les deuxièmes ensembles de conduite 7 correspondantes peuvent alors être raccordées en parallèle audit organe 8 de pompage commun. Ceci est cependant facultatif. Ainsi, en variante ou en combinaison, l'une ou plusieurs ou toutes les différentes boucles de dilution peuvent comprendre un ou plusieurs organe 8 de pompage propre(s) qui n'est pas partagé. C'est-à-dire que, en plus du ou des organes 8 de pompage partagés, une ou plusieurs boucles de dilution peut comprendre un ou plusieurs organe 8 de pompage situé sur une conduite qui n'est pas partagée avec une autre boucle de dilution.

De plus, comme illustré, tout ou partie de ces multiples systèmes de réfrigération à dilution peuvent être pré-refroidis et/ou refroidis par un même organe 12, 22 de refroidissement/pré-refroidissement.

L'appareil de refroidissement commun peut ainsi comprendre un réfrigérateur 12 cryogénique tel que décrit ci-dessus (comprenant un circuit 13 de travail formant une boucle et contenant un fluide de travail contenant par exemple de l'hélium, le circuit 13 de travail formant un cycle comprenant en série: un mécanisme 14 de compression du fluide de travail, un mécanisme 15 de refroidissement du fluide de travail, un mécanisme 16, 17 de détente du fluide de travail et un mécanisme 15 de réchauffement du fluide de travail). Ce réfrigérateur 12 comprend au moins une portion 18 d'échange de chaleur entre le fluide de travail détendu dans le mécanisme 16 de détente et au moins une partie du fluide de cycle des plusieurs boucles de dilution distinctes du dispositif de réfrigération à dilution. Comme précédemment, le réfrigérateur cryogénique formant l'appareil de refroidissement commun peut comprendre au moins une cuve 19 de stockage de gaz de travail liquéfié (notamment deux cuves). Le dispositif comprenant une conduite 21 de transfert reliant chaque cuve 19 de stockage à au moins une portion 18 d'au moins une partie des plusieurs boucles de dilution distinctes du dispositif de réfrigération à dilution pour assurer un échange thermique entre le fluide de travail et le fluide de cycle dans chacune desdites boucles de dilution du dispositif de réfrigération à dilution. Le fluide ayant servi à refroidir/pré-refroidir les boucles de dilution est renvoyé vers le circuit 13 de travail par une conduite 121 de retour respective.

La [Fig. 6] représente une vue schématique d'une partie exemple possible de structure d'une partie d'une des boucles de dilution de la [Fig. 5]. Dans cet exemple, l'organe 8 de pompage cryogénique est mutualisé (et n'est pas représenté). C'est à-dire que le fluide sortant du bouilleur 5 est renvoyé vers l'organe 8 de pompage commun. Le pré-refroidissement de la boucle de dilution comprend une première réserve 18 de fluide de refroidissement liquéfié (par exemple à une température de 4K) en échange thermique avec la boucle de dilution (le deuxième ensemble 7 de conduite notamment) avant le bouilleur 5. De même, le pré-refroidissement de la boucle de dilution comprend une deuxième réserve 18 de fluide de refroidissement liquéfié (par exemple à une température de 1,8K) en échange thermique avec la boucle de dilution (le deuxième ensemble 7 de conduite notamment) entre la première réserve et le bouilleur 5. Chacune des réserves 18 est reliée au réfrigérateur 12 commun via des conduites de transfert 21 et des conduites 121 de retour respectives de liquide.

La [Fig. 7] représente l'agencement possible des liaisons fluidiques des différentes boucles de dilution au réfrigérateur commun. En partie supérieure sont représentées six conduites 21 de transfert alimentant respectivement les réserves 18 de six boucles de liquéfaction en vue de leur pré-refroidissement et les six conduites 121 de retour respectives renvoyant le fluide cryogénique liquéfié ayant servi à pré-refroidir six boucles de dilution. Comme schématisé sur deux lignes, les conduites 21 de transfert peuvent comprendre chacune une vanne 28 de contrôle ou d'arrêt du flux.

Les conduites 21 de transfert sont raccordées à une première cuve 19 de stockage de gaz de travail liquéfié. Les conduites 121 de retour sont raccordées au circuit de travail.

Les extrémités des premiers ensembles 2 de conduites sont raccordées à une conduite collectrice comprenant l'organe 8 de pompage cryogénique commun.

En partie inférieure sont représentées six conduites 21 de transfert alimentant respectivement les réserves 18 de six boucles de liquéfaction en vue de leur refroidissement et les six conduites 121 de retour respectives renvoyant le fluide cryogénique liquéfié ayant servi à refroidir six boucles de dilution.

Les conduites 21 de transfert sont raccordées à une seconde cuve 19 de stockage de gaz de travail liquéfié. Les conduites 121 de retour sont raccordées au circuit de travail.

Ainsi, le dispositif 1 selon l'invention permet une architecture distribuée comprenant plusieurs (six dans cet exemple mais qui pourrait être tout autre, par exemple dix ou plus) boucles distinctes de dilution produisant du froid et refroidies par un organe 12 ou cryostat central assurant le pré-refroidissement des fluides de cycles de la température ambiante à une température cryogénique cible (par exemple 4K ou/et 1,8K) Selon une possibilité l'organe 8 de pompage cryogénique des bouilleur 5 des étages froids des dilutions satellites est mutualisé.

De cette façon, il est possible de mettre en oeuvre des parties froides de dilutions avec des débits raisonnables pour les échangeurs 9 à contre-courant. De plus cette architecture à boucles de dilution multiples permet, en plus de sa modularité, d'isoler une ou plusieurs boucles pour une réparation tandis que les autres boucles de dilutions sont actives.

L'organe 12 de refroidissement commun permet de refroidir efficacement les divers composants.

L'invention permet d'augmenter la capacité de débit de pompage qui augmente la puissance froide produite par dilution.

## Revendications

1. Dispositif de réfrigération à dilution pour l'obtention de très basses températures, notamment dans la gamme comprise entre le milliKelvin et la centaine de milliKelvin, comprenant un circuit (20) de travail en boucle contenant un fluide de cycle comprenant un mélange d'hélium d'isotope 3 (3He) et d'hélium d'isotope 4 (4He), le circuit (20) de travail comprenant, disposés en série et reliés fluidiquement via un premier ensemble de conduites (2, 4), une chambre (3) de mélange, un bouilleur (5) et un organe (6) de transfert, le premier ensemble de conduites (2, 4) étant configuré pour transférer du fluide de cycle d'une sortie de la chambre (3) de mélange à une entrée du bouilleur (5) et d'une sortie du bouilleur (5) à une entrée de l'organe (6) de transfert, le circuit (20) de travail comprenant un deuxième ensemble de conduite (7) reliant une sortie de l'organe (6) de transfert à une entrée de la chambre de mélange (3), le circuit (20) de travail comprenant au moins une première portion (9) d'échange de chaleur entre au moins une partie du premier ensemble de conduite (2, 4) et le deuxième ensemble de conduite (7), la première portion (9) d'échange de chaleur étant située entre le bouilleur (5) et la chambre (3) de mélange, le dispositif comprenant en outre au moins un organe (22, 12) de refroidissement en échange thermique avec le circuit (20) de travail et configuré pour transférer des frigories au fluide de cycle, le dispositif (1) comprenant au moins une boîte (froide (29) isolée thermiquement qui contient les parties froides cryogéniques, **caractérisé en ce qu'**il comprend au moins un organe (8) de pompage cryogénique situé dans le circuit (20) de travail dans la au moins une boîte froide (29) entre le bouilleur (5) et l'organe (6) de transfert.

2. Dispositif de réfrigération à dilution selon la revendication 1, **caractérisé en ce que** l'organe (6) transfert comprend un compresseur du fluide de cycle.

3. Dispositif de réfrigération à dilution selon la revendication 1 ou 2, **caractérisé en ce que** l'organe (6) transfert comprend un échangeur (26) de chaleur.

4. Dispositif de réfrigération à dilution selon l'une quelconque des revendications 1 à 3, **caractérisé en ce que** le au moins un organe (8) de pompage cryogénique est situé dans le premier ensemble de conduites (2, 4) du circuit (20) de travail, et **en ce que**, en configuration de fonctionnement du dispositif de réfrigération, le fluide de cycle y est admis à une température cryogénique, notamment comprise entre 0,5K et 80K.

5. Dispositif de réfrigération à dilution selon l'une quelconque des revendications 1 à 4, **caractérisé en ce que** le au moins un organe (8) de pompage cryogénique est configuré pour pomper le fluide du cycle ayant une pression d'admission comprise entre 0,01mbar et 100mbar.

6. Dispositif de réfrigération à dilution selon l'une quelconque des revendications 1 à 5, **caractérisé en ce qu'**il comporte une seconde portion (10) d'échange de chaleur entre au moins une partie du premier ensemble de conduite (2, 4) et le deuxième ensemble de conduite (7) et située entre le bouilleur (5) et l'organe (6) de transfert et **en ce que** le au moins un organe (8) de pompage cryogénique est situé entre la seconde portion (10) d'échange de chaleur et le bouilleur (5) et/ou entre la seconde portion (10) d'échange de chaleur et l'organe (6) de transfert.

7. Dispositif de réfrigération à dilution selon l'une quelconque des revendications 1 à 6, **caractérisé en ce que** le au moins un organe (22, 12) de refroidissement comporte un appareil (12) de refroidissement en échange de chaleur avec le deuxième ensemble de conduite (7) entre l'organe (6) de transfert et l'organe (3) de mélange, l'organe (12, 22) de refroidissement étant configuré pour refroidir le fluide de cycle du dispositif (1) de réfrigération à dilution.

8. Dispositif de réfrigération à dilution selon l'une quelconque des revendications 1 à 7, **caractérisé en ce qu'**il comporte une portion (11) d'échange de chaleur entre le second ensemble de conduite (7) et le bouilleur (5).

9. Dispositif de réfrigération à dilution selon l'une quelconque des revendications 1 à 8, **caractérisé en ce que** le au moins un organe (22, 12) de refroidissement comprend un réfrigérateur (12) cryogénique comprenant un circuit (13) de travail formant une boucle et contenant un fluide de travail comprenant de l'hélium, le circuit (13) de travail formant un cycle comprenant en série: un mécanisme (14) de compression du fluide de travail, un mécanisme (15) de refroidissement du fluide de travail, un mécanisme (16, 17) de détente du fluide de travail et un mécanisme (15) de réchauffement du fluide de travail, le réfrigérateur (12) comprenant au moins une portion (18) d'échange de chaleur entre le fluide de travail détendu dans le mécanisme (16) de détente et au moins une partie du fluide de cycle du dispositif (1) de réfrigération à dilution.

10. Dispositif de réfrigération à dilution selon la revendication 9, **caractérisé en ce que** le réfrigérateur (12) cryogénique comprend au moins une cuve (19) de stockage de gaz de travail liquéfié en aval du mécanisme de (16, 17) de détente du fluide de travail, le réfrigérateur (12) étant configuré pour liquéfier du fluide de travail dans ladite cuve (19), et **en ce que** la au moins une portion (18) d'échange de chaleur entre le fluide de travail détendu et au moins une partie du fluide de cycle du dispositif de réfrigération à dilution comprend un échange thermique entre le fluide de travail liquéfié situé dans la au moins une cuve (19) et le fluide de cycle du dispositif (1) de réfrigération à dilution.

11. Dispositif de réfrigération à dilution selon la revendication 10, **caractérisé en ce que** le réfrigérateur cryogénique comprend au moins deux cuves (19) de stockage de gaz de travail liquéfié situées à des emplacements distincts du circuit de travail, le réfrigérateur étant configuré pour liquéfier du fluide de cycle dans lesdites cuves (19) à des températures respectives distinctes, et **en ce que** les fluides de travail liquéfiés situés dans lesdites cuves (19) sont mis en échange thermique avec le fluide de cycle du dispositif de réfrigération à dilution à des emplacements distincts respectifs du circuit de travail du dispositif de réfrigération à dilution.

12. Dispositif de réfrigération à dilution selon l'une quelconque des revendications 1 à 11, **caractérisé en ce que** le circuit (20) de travail comprend plusieurs boucles de dilution comportant chacune une chambre (3) de mélange et un bouilleur (5) respectifs, c'est-à-dire que le circuit (20) de travail du fluide de cycle comprend plusieurs premiers ensembles de conduites (2, 4) distincts et plusieurs deuxièmes ensembles de conduite (7) distincts.

13. Dispositif de réfrigération à dilution selon la revendication 12, **caractérisé en ce qu'**au moins une partie des plusieurs boucles de dilution comprennent un organe (6) de transfert commun, c'est-à-dire que le fluide de cycle circulant dans plusieurs boucles de dilution transite dans un même organe (6) de transfert mutualisé, les premiers ensembles de conduites (2, 4) et deuxièmes ensembles de conduite (7) correspondantes étant raccordées en parallèle à l'organe (6) de transfert commun.

14. Dispositif de réfrigération à dilution selon l'une quelconque des revendications 12 ou 13, **caractérisé en ce qu'**au moins une partie des plusieurs boucles de dilution comprennent un organe (8) de pompage commun, c'est-à-dire que le fluide de cycle circulant dans plusieurs boucles de dilution transite dans un même organe (8) de pompage mutualisé, les premiers ensembles de conduites (2, 4) et/ou les deuxièmes ensembles de conduite (7) correspondantes étant raccordées en parallèle audit organe (8) de pompage commun.

15. Dispositif de réfrigération à dilution selon l'une quelconque des revendications 12 à 14, **caractérisé en ce qu'**au moins une partie des plusieurs boucles de dilution comprennent chacune un organe (8) de pompage distinct respectif.

16. Dispositif de réfrigération à dilution selon l'une quelconque des revendications 12 à 14, **caractérisé en ce que** le au moins un organe (22, 12) de refroidissement comporte un appareil (12) de refroidissement commun pour refroidir au moins une partie des plusieurs boucles de dilution distinctes.

17. Dispositif de réfrigération à dilution selon la revendication 16, **caractérisé en ce que** l'appareil (12) de refroidissement commun comprend un réfrigérateur cryogénique comprenant un circuit (13) de travail formant une boucle et contenant un fluide de travail contenant de l'hélium, le circuit (13) de travail formant un cycle comprenant en série: un mécanisme (14) de compression du fluide de travail, un mécanisme (15) de refroidissement du fluide de travail, un mécanisme (16, 17) de détente du fluide de travail et un mécanisme (15) de réchauffement du fluide de travail, le réfrigérateur comprenant au moins une portion (18) d'échange de chaleur entre le fluide de travail détendu dans le mécanisme (16) de détente et au moins une partie du fluide de cycle des plusieurs boucles de dilution distinctes du dispositif de réfrigération à dilution.

18. Dispositif de réfrigération à dilution selon la revendication 17, **caractérisé en ce que** le réfrigérateur cryogénique formant l'appareil (12) de refroidissement commun comprend au moins une cuve (19) de stockage de gaz de travail liquéfié en aval du mécanisme (16, 17) de détente du fluide de travail, le réfrigérateur étant configuré pour liquéfier du fluide de travail dans ladite au moins une cuve (19), le dispositif de réfrigération comprenant une conduite (21) de transfert reliant ladite au moins une cuve (19) de stockage à au moins une portion (18) d'au moins une partie des plusieurs boucles de dilution distinctes du dispositif de réfrigération à dilution pour assurer un échange thermique entre le fluide de travail et le fluide de cycle dans chacune desdites boucles de dilution du dispositif de réfrigération à dilution.

19. Dispositif de réfrigération à dilution selon la revendication 17 ou 18, **caractérisé en ce que** le réfrigérateur cryogénique formant le au moins un organe (22, 12) de refroidissement commun comprend au moins deux cuves (19) de stockage de gaz de travail liquéfié situées à des emplacements distincts du circuit de travail, le réfrigérateur étant configuré pour liquéfier du fluide de cycle dans lesdites cuves (19) à des températures respectives distinctes, et **en ce que** le dispositif de réfrigération comporte un ensemble de conduites (21) de transfert reliant les cuves (19) de stockage à respectivement des portions distinctes d'au moins une partie des plusieurs boucles de dilution du dispositif de réfrigération à dilution, pour assurer des échanges thermiques entre le fluide de travail et le fluide de cycle dans lesdites boucles de dilution du dispositif de réfrigération à dilution.

20. Procédé de refroidissement d'au moins un organe (24) utilisateur au moyen d'un dispositif de réfrigération à dilution selon l'une quelconque des revendications 1 à 19 dans lequel le fluide de cycle est mû dans le circuit (20) de travail par le au moins un organe (8) de pompage cryogénique.

## Patentansprüche

1. Verdünnungskühlvorrichtung zum Erreichen von sehr niedrigen Temperaturen, insbesondere im Bereich zwischen einem Millikelvin und etwa hundert Millikelvin, umfassend einen geschlossenen Arbeitskreis (20), der ein Zyklusfluid enthält, das ein Mischung aus Helium-Isotop 3 (3He) und Helium-Isotop 4 (4He) umfasst, wobei der Arbeitskreis (20), in Reihe angeordnet und fluidisch über eine erste Leitungsanordnung (2, 4) verbunden, eine Mischungskammer (3), einen Verdampfer (5) und ein Übertragungsorgan (6) umfasst, wobei die erste Leitungsanordnung (2, 4) dazu ausgestaltet ist, Zyklusfluid von einem Auslass der Mischungskammer (3) zu einem Einlas des Verdampfers (5) und von einem Auslass des Verdampfers (5) zu einem Einlass des Übertragungsorgans (6) zu übertragen, wobei der Arbeitskreis (20) eine zweite Leitungsanordnung (7) umfasst, die einen Auslass des Übertragungsorgans (6) mit einem Einlass der Mischungskammer (3) verbindet, wobei der Arbeitskreis (20) mindestens einen ersten Wärmeaustauschabschnitt (9) zwischen mindestens einem Teil der ersten Leitungsanordnung (2, 4) und der zweiten Leitungsanordnung (7) umfasst, wobei sich der erste Wärmeaustauschabschnitt (9) zwischen dem Verdampfer (5) und der Mischungskammer (3) befindet, wobei die Vorrichtung ferner mindestens ein Kühlorgan (22, 12) umfasst, das im Wärmeaustausch mit dem Arbeitskreis (20) ist und dazu ausgestaltet ist, Frigorien an das Zyklusfluid zu übertragen, wobei die Vorrichtung (1) mindestens eine thermisch isolierte Kältekammer (29) umfasst, die die kryogenen kalten Teile enthält, **dadurch gekennzeichnet, dass** sie mindestens ein kryogenes Pumporgan (8) umfasst, das sich in dem Arbeitskreis (20) in der mindestens einen Kältekammer (29) zwischen dem Verdampfer (5) und dem Übertragungsorgan (6) befindet.

2. Verdünnungskühlvorrichtung nach Anspruch 1, **dadurch gekennzeichnet, dass** das Übertragungsorgan (6) einen Kompressor für das Zyklusfluid umfasst.

3. Verdünnungskühlvorrichtung nach Anspruch 1 oder 2, **dadurch gekennzeichnet, dass** das Übertragungsorgan (6) einen Wärmetauscher (26) umfasst.

4. Verdünnungskühlvorrichtung nach einem der Ansprüche 1 bis 3, **dadurch gekennzeichnet, dass** sich das mindestens eine kryogene Pumporgan (8) in der ersten Leitungsanordnung (2, 4) des Arbeitskreises (20) befindet und dass, in der Betriebskonfiguration der Kühlvorrichtung, das Zyklusfluid darin mit einer kryogenen Temperatur eingelassen wird, insbesondere zwischen 0,5 K und 80 K.

5. Verdünnungskühlvorrichtung nach einem der Ansprüche 1 bis 4, **dadurch gekennzeichnet, dass** das mindestens eine kryogene Pumporgan (8) dazu ausgestaltet ist, das Zyklusfluid zu pumpen, das einen Einlassdruck zwischen 0,01 mbar und 100 mbar hat.

6. Verdünnungskühlvorrichtung nach einem der Ansprüche 1 bis 5, **dadurch gekennzeichnet, dass** sie einen zweiten Wärmeaustauschabschnitt (10) zwischen mindestens einem Teil der ersten Leitungsanordnung (2, 4) und der zweiten Leitungsanordnung (7), der sich zwischen dem Verdampfer (5) und dem Übertragungsorgan (6) befindet, aufweist, und dadurch, dass sich das mindestens eine kryogene Pumporgan (8) zwischen dem zweiten Wärmeaustauschabschnitt (10) und dem Verdampfer (5) und/oder zwischen dem zweiten Wärmeaustauschabschnitt (10) und dem Übertragungsorgan (6) befindet.

7. Verdünnungskühlvorrichtung nach einem der Ansprüche 1 bis 6, **dadurch gekennzeichnet, dass** das mindestens eine Kühlorgan (22, 12) ein Kühlgerät (12) im Wärmeaustausch mit der zweiten Leitungsanordnung (7) zwischen dem Übertragungsorgan (6) und dem Mischungsorgan (3) aufweist, wobei das Kühlorgan (12, 22) dazu ausgestaltet ist, das Zyklusfluid der Verdünnungskühlvorrichtung (1) zu kühlen.

8. Verdünnungskühlvorrichtung nach einem der Ansprüche 1 bis 7, **dadurch gekennzeichnet, dass** sie einen Wärmeaustauschabschnitt (11) zwischen der zweiten Leitungsanordnung (7) und dem Verdampfer (5) aufweist.

9. Verdünnungskühlvorrichtung nach einem der Ansprüche 1 bis 8, **dadurch gekennzeichnet, dass** das mindestens eine Kühlorgan (22, 12) eine kryogene Kältemaschine (12) umfasst, die einen Arbeitskreis (13) umfasst, der einen Kreislauf bildet und ein Arbeitsfluid enthält, das Helium umfasst, wobei der Arbeitskreis (13) einen Zyklus bildet, der in Reihe umfasst: einen Arbeitsfluid-Kompressionsmechanismus (14) einen Arbeitsfluid-Kühlmechanismus (15), einen Arbeitsfluid-Entspannungsmechanismus (16, 17) und einen Arbeitsfluid-Erwärmungsmechanismus (15), wobei die Kältemaschine (12) mindestens einen Wärmeaustauschabschnitt (18) zwischen dem in dem Entspannungsmechanismus (16) entspannten Arbeitsfluid und mindestens einem Teil des Zyklusfluids der Verdünnungskühlvorrichtung (1) umfasst.

10. Verdünnungskühlvorrichtung nach Anspruch 9, **dadurch gekennzeichnet, dass** die kryogene Kältemaschine (12) mindestens einen Behälter (19) zur Speicherung von verflüssigtem Arbeitsgas stromab des Arbeitsfluid-Entspannungsmechanismus (16, 17) umfasst, wobei die Kältemaschine (12) dazu ausgestaltet ist, Arbeitsfluid in dem Behälter (19) zu verflüssigen, und dadurch, dass der mindestens eine Wärmeaustauschabschnitt (18) zwischen dem entspannten Arbeitsfluid und mindestens einem Teil des Zyklusfluids der Verdünnungskühlvorrichtung einen Wärmeaustausch zwischen dem verflüssigten Arbeitsfluid, das sich in dem mindestens einen Behälter (19) befindet, und dem Zyklusfluid der Verdünnungskühlvorrichtung (1) umfasst.

11. Verdünnungskühlvorrichtung nach Anspruch 10, **dadurch gekennzeichnet, dass** die kryogene Kältemaschine mindestens zwei Behälter (19) zur Speicherung von verflüssigtem Arbeitsgas umfasst, die sich an verschiedenen Stellen des Arbeitskreises befinden, wobei die Kältemaschine dazu ausgestaltet ist, Zyklusfluid in den Behältern (19) bei verschiedenen jeweiligen Temperaturen zu verflüssigen, und dadurch, dass die verflüssigten Arbeitsfluids, die sich in den Behältern (19) befinden, mit dem Zyklusfluid der Verdünnungskühlvorrichtung an jeweiligen verschiedenen Stellen des Arbeitskreises der Verdünnungskühlvorrichtung in Wärmeaustausch gebracht werden.

12. Verdünnungskühlvorrichtung nach einem der Ansprüche 1 bis 11, **dadurch gekennzeichnet, dass** der Arbeitskreis (20) mehrere Verdünnungskreisläufe umfasst, die jeweils eine Mischungskammer (3) und einen Verdampfer (5) aufweisen, das heißt, dass der Arbeitskreis (20) des Zyklusfluids mehrere verschiedene erste Leitungsanordnungen (2, 4) und mehrere verschiedene zweite Leitungsanordnungen (7) umfasst.

13. Verdünnungskühlvorrichtung nach Anspruch 12, **dadurch gekennzeichnet, dass** mindestens ein Teil der mehreren Verdünnungskreisläufe ein gemeinsames Übertragungsorgan (6) umfasst, das heißt, dass das in mehreren Verdünnungskreisläufen zirkulierende Zyklusfluid ein selbes gemeinsam genutztes Übertragungsorgan (6) durchquert, wobei die ersten Leitungsanordnungen (2, 4) und zweiten Leitungsanordnungen (7) parallel an das gemeinsame Übertragungsorgan (6) angeschlossen sind.

14. Verdünnungskühlvorrichtung nach einem der Ansprüche 12 oder 13, **dadurch gekennzeichnet, dass** mindestens ein Teil der mehreren Verdünnungskreisläufe ein gemeinsames Pumporgan (8) umfasst, das heißt, dass das in mehreren Verdünnungskreisläufen zirkulierende Zyklusfluid ein selbes gemeinsam genutztes Pumporgan (8) durchquert, wobei die ersten Leitungsanordnungen (2, 4) und/oder die zweiten Leitungsanordnungen (7) parallel an das gemeinsame Pumporgan (8) angeschlossen sind.

15. Verdünnungskühlvorrichtung nach einem der Ansprüche 12 bis 14, **dadurch gekennzeichnet, dass** mindestens ein Teil der mehreren Verdünnungskreisläufe jeweils ein verschiedenes jeweiliges Pumporgan (8) umfasst.

16. Verdünnungskühlvorrichtung nach einem der Ansprüche 12 bis 14, **dadurch gekennzeichnet, dass** das mindestens eine Kühlorgan (22, 12) ein gemeinsames Kühlgerät (12) aufweist, um mindestens einen Teil der mehreren verschiedenen Verdünnungskreisläufe zu kühlen.

17. Verdünnungskühlvorrichtung nach Anspruche 16, **dadurch gekennzeichnet, dass** das gemeinsame Kühlgerät (12) eine kryogene Kältemaschine umfasst, die einen Arbeitskreis (13) umfasst, der einen Kreislauf bildet und ein Arbeitsfluid enthält, das Helium enthält, wobei der Arbeitskreis (13) einen Zyklus bildet, der in Reihe umfasst: einen Arbeitsfluid-Kompressionsmechanismus (14) einen Arbeitsfluid-Kühlmechanismus (15), einen Arbeitsfluid-Entspannungsmechanismus (16, 17) und einen Arbeitsfluid-Erwärmungsmechanismus (15), wobei die Kältemaschine mindestens einen Wärmeaustauschabschnitt (18) zwischen dem in dem Entspannungsmechanismus (16) entspannten Arbeitsfluid und mindestens einem Teil des Zyklusfluids der mehreren verschiedenen Verdünnungskreisläufe der Verdünnungskühlvorrichtung umfasst.

18. Verdünnungskühlvorrichtung nach Anspruch 17, **dadurch gekennzeichnet, dass** die kryogene Kältemaschine, die das gemeinsame Kühlgerät (12) bildet, mindestens einen Behälter (19) zur Speicherung von verflüssigtem Arbeitsgas stromab des Arbeitsfluid-Entspannungsmechanismus (16, 17) umfasst, wobei die Kältemaschine dazu ausgestaltet ist, Arbeitsfluid in dem mindestens einen Behälter (19) zu verflüssigen, wobei die Kühlvorrichtung eine Übertragungsleitung (21) umfasst, die den mindestens eine Behälter (19) zur Speicherung mit mindestens einem Abschnitt (18) mindestens eines Teils der mehreren verschiedenen Verdünnungskreisläufe der Verdünnungskühlvorrichtung verbindet, um einen Wärmeaustausch zwischen dem Arbeitsfluid und dem Zyklusfluid in jedem der Verdünnungskreisläufe der Verdünnungskühlvorrichtung zu gewährleisten.

19. Verdünnungskühlvorrichtung nach Anspruch 17 oder 18, **dadurch gekennzeichnet, dass** die kryogene Kältemaschine, die das mindestens eine gemeinsame Kühlorgan (22, 12) bildet, mindestens zwei Behälter (19) zur Speicherung von verflüssigtem Arbeitsgas umfasst, die sich an verschiedenen Stellen des Arbeitskreises befinden, wobei die Kältemaschine dazu ausgestaltet ist, Zyklusfluid in den Behältern (19) bei verschiedenen jeweiligen Temperaturen zu verflüssigen, und dadurch, dass die Kühlvorrichtung eine Anordnung von Übertragungsleitungen (21) aufweist, die die Behälter (19) zur Speicherung mit verschiedenen Abschnitten mindestens eines Teils der mehreren Verdünnungskreisläufe der Verdünnungskühlvorrichtung verbinden, um Wärmeaustausche zwischen dem Arbeitsfluid und dem Zyklusfluid in den Verdünnungskreisläufen der Verdünnungskühlvorrichtung zu gewährleisten.

20. Verfahren zur Kühlung mindestens eines Verbraucherorgans (24) mittels einer Verdünnungskühlvorrichtung nach einem der Ansprüche 1 bis 19, bei dem das Zyklusfluid in dem Arbeitskreis (20) durch das mindestens eine kryogene Pumporgan (8) bewegt wird.

## Claims

1. Dilution refrigeration device for achieving very low temperatures, in particular in the range between one and around 100 millikelvin, comprising a working circuit (20) in the form of a loop containing a cycle fluid comprising a mixture of helium-3 (3He) and helium-4 (4He), the working circuit (20) comprising a mixing chamber (3), a boiler (5) and a transfer member (6), which are disposed in series and fluidically connected via a first set of pipes (2, 4), the first set of pipes (2, 4) being configured to transfer cycle fluid from an outlet of the mixing chamber (3) to an inlet of the boiler (5) and from an outlet of the boiler (5) to an inlet of the transfer member (6), the working circuit (20) comprising a second set of pipes (7) connecting an outlet of the transfer member (6) to an inlet of the mixing chamber (3), the working circuit (20) comprising at least a first portion (9) for heat exchange between at least a part of the first set of pipes (2, 4) and the second set of pipes (7), the first heat exchange portion (9) being situated between the boiler (5) and the mixing chamber (3), the device also comprising at least one cooling member (22, 12) which is in heat exchange with the working circuit (20) and is configured to transfer cold energy to the cycle fluid, the device (1) comprising at least one thermally insulated cold box (29) which contains the cryogenic cold parts, **characterized in that** it comprises at least one cryogenic pumping member (8) situated in the working circuit (20) in the at least one cold box (29) between the boiler (5) and the transfer member (6).

2. Dilution refrigeration device according to Claim 1, **characterized in that** the transfer member (6) comprises a cycle fluid compressor.

3. Dilution refrigeration device according to Claim 1 or 2, **characterized in that** the transfer member (6) comprises a heat exchanger (26).

4. Dilution refrigeration device according to any one of Claims 1 to 3, **characterized in that** the at least one cryogenic pumping member (8) is situated in the first set of pipes (2, 4) of the working circuit (20), and **in that**, in the operating configuration of the refrigeration device, the cycle fluid is admitted into it at a cryogenic temperature, in particular between 0.5K and 80K.

5. Dilution refrigeration device according to any one of Claims 1 to 4, **characterized in that** the at least one cryogenic pumping member (8) is configured to pump the cycle fluid at an intake pressure of between 0.01 mbar and 100 mbar.

6. Dilution refrigeration device according to any one of Claims 1 to 5, **characterized in that** it has a second portion (10) for heat exchange between at least a part of the first set of pipes (2, 4) and the second set of pipes (7) and situated between the boiler (5) and the transfer member (6), and **in that** the at least one cryogenic pumping member (8) is situated between the second heat exchange portion (10) and the boiler (5) and/or between the second heat exchange portion (10) and the transfer member (6).

7. Dilution refrigeration device according to any one of Claims 1 to 6, **characterized in that** the at least one cooling member (22, 12) has a cooling apparatus (12) in heat exchange with the second set of pipes (7) between the transfer member (6) and the mixing member (3), the cooling member (12, 22) being configured to cool the cycle fluid of the dilution refrigeration device (1).

8. Dilution refrigeration device according to any one of Claims 1 to 7, **characterized in that** it has a portion (11) for heat exchange between the second set of pipes (7) and the boiler (5).

9. Dilution refrigeration device according to any one of Claims 1 to 8, **characterized in that** the at least one cooling member (22, 12) comprises a cryogenic refrigerator (12) comprising a working circuit (13) that forms a loop and contains a working fluid comprising helium, the working circuit (13) forming a cycle comprising, in series: a mechanism (14) for compressing the working fluid, a mechanism (15) for cooling the working fluid, a mechanism (16, 17) for expanding the working fluid and a mechanism (15) for heating the working fluid, the refrigerator (12) comprising at least one portion (18) for heat exchange between the working fluid expanded in the expansion mechanism (16) and at least a part of the cycle fluid of the dilution refrigeration device (1).

10. Dilution refrigeration device according to Claim 9, **characterized in that** the cryogenic refrigerator (12) comprises at least one tank (19) for storing liquefied working gas downstream of the mechanism (16, 17) for expanding the working fluid, the refrigerator (12) being configured to liquefy working fluid in said tank (19), and **in that** the at least one portion (18) for heat exchange between the expanded working fluid and at least a part of the cycle fluid of the dilution refrigeration device comprises heat exchange between the liquefied working fluid situated in the at least one tank (19) and the cycle fluid of the dilution refrigeration device (1).

11. Dilution refrigeration device according to Claim 10, **characterized in that** the cryogenic refrigerator comprises at least two tanks (19) for storing liquefied working gas which are situated at separate locations in the working circuit, the refrigerator being configured to liquefy cycle fluid in said tanks (19) at different respective temperatures, and **in that** the liquefied working fluids situated in said tanks (19) are placed in heat exchange with the cycle fluid of the dilution refrigeration device at separate respective locations in the working circuit of the dilution refrigeration device.

12. Dilution refrigeration device according to any one of Claims 1 to 11, **characterized in that** the working circuit (20) comprises a plurality of dilution loops that each have respective mixing chambers (3) and boilers (5), meaning that the cycle fluid working circuit (20) comprises a plurality of separate first sets of pipes (2, 4) and a plurality of separate second sets of pipes (7).

13. Dilution refrigeration device according to Claim 12, **characterized in that** at least some of the plurality of dilution loops comprise a common transfer member (6), meaning that the cycle fluid circulating in a plurality of dilution loops passes through one and the same shared transfer member (6), the corresponding first sets of pipes (2, 4) and second sets of pipes (7) being connected in parallel to the common transfer member (6).

14. Dilution refrigeration device according to either one of Claims 12 and 13, **characterized in that** at least some of the plurality of dilution loops comprise a common pumping member (8), meaning that the cycle fluid circulating in a plurality of dilution loops passes through one and the same shared pumping member (8), the corresponding first sets of pipes (2, 4) and/or second sets of pipes (7) being connected in parallel to said common pumping member (8).

15. Dilution refrigeration device according to any one of Claims 12 to 14, **characterized in that** at least some of the plurality of dilution loops each comprise a respective separate pumping member (8).

16. Dilution refrigeration device according to any one of Claims 12 to 14, **characterized in that** the at least one cooling member (22, 12) has a common cooling apparatus (12) for cooling at least some of the plurality of separate dilution loops.

17. Dilution refrigeration device according to Claim 16, **characterized in that** the common cooling apparatus (12) comprises a cryogenic refrigerator comprising a working circuit (13) that forms a loop and contains a working fluid containing helium, the working circuit (13) forming a cycle comprising, in series: a mechanism (14) for compressing the working fluid, a mechanism (15) for cooling the working fluid, a mechanism (16, 17) for expanding the working fluid and a mechanism (15) for heating the working fluid, the refrigerator comprising at least one portion (18) for heat exchange between the working fluid expanded in the expansion mechanism (16) and at least a part of the cycle fluid of the plurality of separate dilution loops of the dilution refrigeration device.

18. Dilution refrigeration device according to Claim 17, **characterized in that** the cryogenic refrigerator forming the common cooling apparatus (12) comprises at least one tank (19) for storing liquefied working gas downstream of the mechanism (16, 17) for expanding the working fluid, the refrigerator being configured to liquefy working fluid in said at least one tank (19), the refrigeration device comprising a transfer pipe (21) connecting said at least one storage tank (19) to at least one portion (18) of at least some of the plurality of separate dilution loops of the dilution refrigeration device in order to ensure heat exchange between the working fluid and the cycle fluid in each of said dilution loops of the dilution refrigeration device.

19. Dilution refrigeration device according to Claim 17 or 18, **characterized in that** the cryogenic refrigerator forming the at least one common cooling member (22, 12) comprises at least two tanks (19) for storing liquefied working gas which are situated at separate locations in the working circuit, the refrigerator being configured to liquefy cycle fluid in said tanks (19) at different respective temperatures, and **in that** the refrigeration device has a set of transfer pipes (21) connecting the storage tanks (19) respectively to separate portions of at least some of the plurality of dilution loops of the dilution refrigeration device, in order to ensure exchanges of heat between the working fluid and the cycle fluid in said dilution loops of the dilution refrigeration device.

20. Method for cooling at least one user member (24) by means of a dilution refrigeration device according to any one of Claims 1 to 19, wherein the cycle fluid is moved in the working circuit (20) by the at least one cryogenic pumping member (8).
